# EUROPÄISCHE PATENTSCHRIFT

(11) **EP 0 727 377 B1**
(45) Veröffentlichungstag und Bekanntmachung des Hinweises auf die Patenterteilung: **02.05.2002**
(21) Anmeldenummer: 96100982.6
(22) Anmeldetag: 24.01.1996
(51) Int. Cl.: B65H 31/20, B65H 9/04

(54) **Ausleger für eine Druckmaschine**
Delivery device for a printing machine
Dispositif de décharge pour une machine à imprimer

(30) Priorität: 18.02.1995 DE 19505599
(43) Veröffentlichungstag der Anmeldung: 21.08.1996
(73) Patentinhaber: Heidelberger Druckmaschinen Aktiengesellschaft, 69115 Heidelberg (DE)
(72) Erfinder: Greive, Martin, D-69118 Heidelberg (DE)
(74) Vertreter: Fey, Hans-Jürgen

(56) Entgegenhaltungen:
- DE-A- 3 536 859
- DE-B- 4 139 978

## Beschreibung

Die Erfindung betrifft einen Ausleger für Druckmaschinen, bei dem die Bogen nicht durch kettengeführte Greifer, sondern ähnlich wie bei einem Muldenausleger durch Transportwalzen von der Druckmaschine in den Ausleger befördert werden.

Herkömmliche Muldenausleger mit schrägstehender Bogenablage, die eine relativ einfache Bogenentnahme gestatten, sind nur für kleine Auflagen geeignet, da die maximale Stapelhöhe begrenzt ist. Demgegenüber ermöglichen Kettenausleger zwar große Stapelhöhen, jedoch ist der Stapel weniger gut zugänglich als bei Muldenauslegern. Die Zugänglichkeit des Stapels bei Kettenauslegern wird um so schlechter, je kleiner das Bogenformat ist, da die Maschinenlänge nach dem größten Bogenformat ausgelegt werden muß.

In der DE 41 39 978 C1 ist beispielsweise ein solcher Kettenausleger beschrieben. Bei diesem bekannten Kettenausleger ist zur Formatverstellung in Papierlaufrichtung u. a. die maschinenseitig vor dem Papierstapel angeordnete Saugwalze waagerecht verschiebbar und außerdem die Seitenanschläge teleskopartig verlängerbar bzw. verkürzbar. Der Ausleger selbst bzw. sein Gehäuse ist jedoch in seinen Abmessungen fix, d. h. an das größte auszulegende Format angepaßt.

Der Erfindung liegt die Aufgabe zugrunde, einen Ausleger zu schaffen, bei dem der Stapel auch bei kleinen Bogenformaten gut zugänglich ist und der außerdem klein baut.

Diese Aufgabe wird bei einem kettenlosen Ausleger mit verstellbaren Bogenanschlägen erfindungsgemäß mit den in Anspruch 1 angegebenen Maßnahmen gelöst.

Der maschinenabgewandte Teil bildet mit dem hinteren Bogenanschlag und gegebenenfalls einer Abdeckung eine Einheit, die für kleinere Bogenformate in Richtung auf die Druckmaschine verfahren werden kann. Anders als bei den bekannten Kettenauslegern ist daher die Zugänglichkeit zum Stapel bei allen Bogenformaten gleich gut, und außerdem wird kein Bauraum verschenkt. Ebenso wie bei Kettenauslegern werden die Bogen jedoch waagerecht abgelegt, so daß große Stapel gebildet und von der Maschine weggefahren werden können.

Der erfindungsgemäße Ausleger eignet sich besonders für Druckmaschinen mit ebener Bogenführung, da auch am Ausleger keine Bogenumlenkung mehr erforderlich ist, wie sie bei Kettenauslegern erfolgt. Nach Passieren des letzten Druckwerks werden die Bogen mit Hilfe von Transportwalzen waagerecht gegen die hinteren Bogenanschläge bewegt.

Um den maschinenabgewandten Teil des Auslegers genau waagerecht verstellen zu können, sind besonders Linearführungen geeignet, die den maschinenabgewandten Teil mit dem maschinenseitigen Teil bzw. mit der Druckmaschine verbinden. Unter Umständen genügt eine Linearführung auf jeder Seite des Auslegers. Werden auf jeder Seite des Auslegers zwei Linearführungen hintereinandergekoppelt, so läßt sich jedoch ein besonders großer Bereich von Bogenformaten einstellen.

In der bevorzugten Ausführungsform weist der maschinenabgewandte Teil des Auslegers zwei Seitenteile auf, an denen jeweils ein Ende des hinteren Bogenanschlags befestigt ist und die wiederum jeweils an einer Linearführung befestigt sind. Ferner umfaßt der maschinenabgewandte Teil des Auslegers eine Abdeckung, die zusammen mit dem hinteren Bogenanschlag in Richtung auf die Druckmaschine und davon weg verstellbar ist und die den Ausleger in jeder Stellung umschließt. Der maschinenseitige Teil des Auslegers umfaßt zwei verstellbare seitliche Bogenanschläge und einen feststehenden vorderen Bogenanschlag. Der hintere Bogenanschlag und die seitlichen Bogenanschläge sind im Maschinentakt bewegliche Geradestoßer. Es genügt ein Antrieb für die Geradestoßbewegung und die Verstellbewegung jeweils eines Bogenanschlags.

Weitere Merkmale und Vorteile der Erfindung ergeben sich aus der folgenden Beschreibung eines Ausführungsbeispiels und aus der Zeichnung, auf die Bezug genommen wird. In den Zeichnungen sind:
- Fig. 1: eine Seitenansicht eines kettenlosen Auslegers in den beiden Stellungen für das maximale und das minimale Bogenformat; und
- Fig. 2: eine Draufsicht auf den kettenlosen Ausleger in den beiden Stellungen für das maximale und das minimale Bogenformat.

Der in Fig. 1 gezeigte Ausleger ist Teil einer Druckmaschine 1, von der im übrigen nur Transportwalzen 11, 12 sichtbar sind, welche die Bogen aus der Druckmaschine 1 gegen einen hinteren Bogenanschlag 2 des Auslegers bewegen. Die Bogen senken sich daraufhin ab, wobei durch eine Bewegung von seitlichen Bogenanschlägen 3 aufeinander zu und eine Bewegung des hinteren Bogenanschlags 2 in Richtung auf einen maschinenfesten vorderen Bogenanschlag 6 ein gerader Stapel 7 gebildet wird. Die Extrempositionen dieser Geradestoßbewegung sind in Fig. 1 am hinteren Bogenanschlag 2 schematisch dargestellt. Die Bogenanschläge 2, 3 und 6 liegen in einer gleichbleibenden waagerechten Ebene, und der Wagen, auf dem der Stapel 7 gebildet wird, wird mit zunehmender Stapelhöhe abgesenkt.

Zur Einstellung unterschiedlicher Bogenformate sind die seitlichen Bogenanschläge 3 waagerecht gegeneinander verschiebbar. Ferner ist der hintere Bogenanschlag 2 in Verbindung, mit dem von der Druckmaschine 1 entfernten, in den Figuren linken Teil des Auslegers waagerecht in Richtung des maschinenseitigen, in den Figuren rechten Teils des Auslegers verschiebbar, also auf die Druckmaschine 1 zu und davon weg, wie nachfolgend unter gleichzeitiger Bezugnahme auf Fig. 1 und 2 näher erläutert wird.

In Fig. 1 sind die wesentlichen Teile des Auslegers in den beiden Einstellpositionen für das maximale und das minimale Bogenformat von der Seite gezeigt, und in Fig. 2 sind diese Teile in der oberen Hälfte der Figur bei maximalem Bogenformat 7a und in der unteren Hälfte der Figur bei minimalem Bogenformat 7b gezeigt.

Der hintere Bogenanschlag 2 ist an seinen Enden jeweils an einem nach unten weisenden Schenkel eines L-förmigen Seitenteils 4 befestigt. Der andere, waagerechte Schenkel jedes Seitenteils 4 ist waagerecht verschiebbar an einer ersten Linearführung 8 geführt. Diese ersten Linearführungen 8 sind jeweils an einem weiteren Seitenteil 5 befestigt, welches wiederum waagerecht verschiebbar an einer zweiten Linearführung 9 geführt ist. Die zweiten Linearführungen 9 sind jeweils mit einer Seitenwand 13 der Druckmaschine 1 verbunden. Jeweils eine Linearführung 8 und 9 sind also hintereinandergekoppelt und bilden eine Teleskopführung mit großem Verstellbereich für den maschinenabgewandten Teil des Auslegers.

Die ersten und die zweiten Linearführungen 8, 9 sind in den Figuren als Rundstäbe gezeigt, jedoch können allgemein Linearführungen von beliebiger Bauart verwendet werden, die teleskopartig zusammen- und auseinanderschiebbar sind.

Jeweils eine erste Linearführung 8 und eine zweite Linearführung 9 liegen im Abstand übereinander, und die L-förmigen Seitenteile 4 und die weiteren Seitenteile 5 sind im wesentlichen eben und außerdem in zu den Seitenwänden 13 der Druckmaschine 1 parallelen und beabstandeten Ebenen auf jeweils einer Seite der Linearführungen 8, 9 angeordnet, um eine ungehinderte Bewegung gegeneinander und in bezug auf die Seitenwände 13 zu ermöglichen.

Die Verstellbewegung und die Geradestoßbewegung des hinteren Bogenanschlags 2 können beide mittels eines einzigen, nicht eingezeichneten Antriebs erzeugt werden, z. B. über einen Motor, der mittels einer Exzenterscheibe eine Bewegung erzeugt. Entsprechendes gilt für die seitlichen Bogenanschläge 3.

Eine äußere Abdeckung 10 des Auslegers, die teilweise als Faltenbalg ausgebildet ist, läßt sich bei kleineren Bogenformaten in Richtung auf die Druckmaschine 1 zusammenschieben. Die Abdeckung 10 kann mit den weiteren Seitenteilen 5 verbunden sein, um gemeinsam mit diesen verschoben zu werden. Anstelle des dargestellten Faltenbalges können auch andere, eine Verschiebung zulassende Abdeckungen eingesetzt werden.

Wie aus den Figuren ersichtlich, ist in der Stellung für minimales Bogenformat 7b die wirksame Gesamtlänge der Druckmaschine wesentlich verringert, da sich der gesamte hintere, maschinenabgewandte Teil des Auslegers näher an der Druckmaschine befindet. Das Ende des Auslegers, das im wesentlichen durch die Enden der zweiten Seitenteile 5 bestimmt wird, ragt nur wenig über die Hinterkante des Stapels 7 hinaus. Daher ist die Zugänglichkeit zum Stapel 7 bei allen Bogenformaten praktisch gleich gut, und es wird kein Bauraum verschenkt.

Wird das minimal mögliche Bogenformat etwas größer ausgelegt, so kommt man in einer nicht dargestellten Ausführungsform auch mit nur einem Paar Linearführungen aus, an denen der hintere Bogenanschlag 2 geführt ist und die unmittelbar mit der Druckmaschine verbunden sind. Dabei bleiben die oben geschilderten Vorteile voll erhalten.

## Patentansprüche

1. Kettenloser Ausleger einer Druckmaschine mit einem in Papierlaufrichtung verstellbaren hinteren Bogenanschlag (2),
**dadurch gekennzeichnet,**
- **dass** der Ausleger in einen maschinenseitigen Teil (13) und einen maschinenabgewandten Teil (4, 10) unterteilt ist,
- **dass** der maschinenabgewandte Teil (4, 10) waagerecht in Richtung auf die Druckmaschine (1) und davon weg verstellbar ist, derart, daß sich der Ausleger bei kleineren Bogenformaten in Richtung auf die Druckmaschine (1) zusammenschieben läßt, und
- **dass** der hintere Bogenanschlag (2) fest mit dem maschinenabgewandten Teil (4, 10) verbunden ist.

2. Kettenloser Ausleger nach Anspruch 1,
**dadurch gekennzeichnet,**
**daß** der maschinenseitige und der maschinenabgewandte Teil des Auslegers durch Linearführungen (8, 9) miteinander verbunden sind.

3. Kettenloser Ausleger nach Anspruch 2,
**dadurch gekennzeichnet,**
**daß** auf jeder Seite des Auslegers eine Linearführung vorgesehen ist.

4. Kettenloser Ausleger nach Anspruch 2,
**dadurch gekennzeichnet,**
**daß** auf jeder Seite des Auslegers zwei hintereinandergekoppelte Linearführungen (8, 9) vorgesehen sind.

5. Kettenloser Ausleger nach einem der Ansprüche 2 bis 4,
**dadurch gekennzeichnet,**
**daß** der maschinenabgewandte Teil des Auslegers zwei Seitenteile (4) aufweist, an denen jeweils ein Ende des hinteren Bogenanschlags (2) befestigt ist und die wiederum jeweils an einer Linearführung (8) befestigt sind.

6. Kettenloser Ausleger nach einem der vorstehenden Ansprüche,
**dadurch gekennzeichnet,**
**daß** der maschinenabgewandte Teil des Auslegers außerdem eine Abdeckung (10) umfaßt, die zusammen mit dem hinteren Bogenanschlag (2) in Richtung auf die Druckmaschine (1) und davon weg verstellbar ist und die den Ausleger in jeder Stellung umschließt.

7. Kettenloser Ausleger nach einem der vorstehenden Ansprüche,
**dadurch gekennzeichnet,**
**daß** der maschinenseitige Teil des Auslegers zwei verstellbare seitliche Bogenanschläge (3) und einen feststehenden vorderen Bogenanschlag (6) umfaßt.

8. Kettenloser Ausleger nach Anspruch 1 oder Anspruch 7,
**dadurch gekennzeichnet,**
**daß** der hintere Bogenanschlag (2) bzw. die seitlichen Bogenanschläge (3) im Maschinentakt bewegliche Geradestoßer sind.

9. Kettenloser Ausleger nach Anspruch 8,
**dadurch gekennzeichnet,**
**daß** der hintere Bogenanschlag (2) und/oder die seitlichen Bogenanschläge (3) jeweils einen Antrieb zur Erzeugung sowohl der Geradestoßbewegung als auch der Verstellbewegung aufweisen.

10. Kettenloser Ausleger nach einem der vorstehenden Ansprüche,
**dadurch gekennzeichnet,**
**daß** im Bereich zwischen dem Ausleger und der Druckmaschine (1) Transportwalzen (11, 12) zum Transport von Bogen (7) von der Druckmaschine in Richtung auf den hinteren Bogenanschlag (2) des Auslegers angeordnet sind.

## Claims

1. Chainless delivery of a printing press having a rear sheet stop (2) adjustable in the direction of sheet travel,
**characterized in**
- **that** the delivery is subdivided into a portion (13) facing the press and a portion facing away from the press (4, 10),
- **that** the portion (4, 10) facing away from the press is horizontally adjustable toward and away from the printing press (1) such that for smaller sheet formats, the delivery can be slid in a telescope-like way towards the printing press (1), and
- **that** the rear sheet stop (2) is fixedly connected to the portion (4, 10) facing away from the press.

2. Chainless delivery according to claim 1,
**characterized in**
**that** the portion of the delivery facing the press and the portion of the delivery facing away from the press of the delivery are connected to each other by linear guides (8, 9).

3. Chainless delivery according to claim 2,
**characterized in**
**that** a linear guide is provided on each side of the delivery.

4. Chainless delivery according to claim 2,
**characterized in**
**that** on each side of the delivery two linear guides (8, 9) are coupled to each other one behind the other.

5. Chainless delivery according to one of claims 2 to 4,
**characterized in**
**that** the portion of the delivery facing away from the press has two lateral portions (4) to each of which an end of the rear sheet stop (2) is fixed and which are each fixed to a linear guide (8).

6. Chainless delivery according to one of the preceding claims,
**characterized in**
**that** the portion of the delivery facing away from the press additionally comprises a covering (10) adjustable together with the rear sheet stop (2) towards and away from the printing press (1) and surrounding the delivery in every position.

7. Chainless delivery according to one of the preceding claims,
**characterized in**
**that** the portion of the delivery facing the press comprises two adjustable lateral sheet stops (3) and a stationary front sheet stop (6).

8. Chainless delivery according to claim 1 or claim 7,
**characterized in**
**that** the rear sheet stop (2) and the lateral sheet stops (3), respectively, are joggers movable in synchronism with the printing press.

9. Chainless delivery according to claim 8,
**characterized in**
**that** the rear sheet stop (2) and/or the lateral sheet stops (3) each have a drive for driving both the jogging movement and the adjusting movement.

10. Chainless delivery according to one of the preceding claims,
**characterized in**
**that** in the region between the delivery and the printing press (1) transport rollers (11, 12) are arranged for transporting sheets (7) from the printing press towards the rear sheet stop (2) of the delivery.

## Revendications

1. Receveur de feuilles sans chaîne d'une machine d'impression comportant une butée arrière (2) pour les feuilles, qui est réglable dans la direction de déplacement du papier, **caractérisé en ce**
- **que** le receveur de feuilles est subdivisé en une partie (13) située côté machine et en une partie (4,10) éloignée de la machine,
- **que** la partie (4,10) éloignée de la machine est déplaçable horizontalement en direction de la machine d'impression (1) et dans le sens d'un éloignement par rapport à celle-ci, de sorte que dans le cas de formats de feuilles plus petits, le receveur de feuilles peut être repoussé en direction de la machine d'impression (1), et
- **que** la butée arrière (2) pour les feuilles est reliée de façon fixe à la partie (4,10) éloignée de la machine.

2. Receveur de feuilles sans chaîne selon la revendication 1, **caractérisé en ce que** la partie, située du côté de la machine, et la partie, éloignée de la machine, du receveur de feuilles sont reliées entre elles par des guides linéaires (8,9).

3. Receveur de feuilles sans chaîne selon la revendication 2, **caractérisé en ce qu'**un guide linéaire est prévu de chaque côté du receveur de feuilles.

4. Receveur de feuilles sans chaîne selon la revendication 2, **caractérisé en ce que** deux guides linéaires (8,9) couplés l'un derrière l'autre sont prévus de chaque côté du receveur de feuilles.

5. Receveur de feuilles sans chaîne selon l'une des revendications 2 à 4, **caractérisé en ce que** la partie, éloignée de la machine, du receveur de feuilles comporte deux parties latérales (4), sur lesquelles est fixée respectivement une extrémité de la butée arrière (2) pour feuilles et qui sont fixées à leur tour respectivement sur un guide linéaire (8).

6. Receveur de feuilles sans chaîne selon l'une des revendications précédentes, **caractérisé en ce que** la partie, éloignée de la machine, du receveur de feuilles comprend en outre un capot (10) qui, conjointement avec la butée arrière (2) pour les feuilles, peut être déplacé en direction de la machine d'impression (1) et en être écarté et qui, dans toutes les positions, entoure le receveur de feuilles.

7. Receveur de feuilles sans chaîne selon l'une des revendications précédentes, **caractérisé en ce que** la partie, située du côté de la machine, du receveur de feuilles comporte deux butées latérales déplaçables (3) pour les feuilles et une butée avant fixe (6) pour les feuilles.

8. Receveur de feuilles sans chaîne selon la revendication 1 ou la revendication 7, **caractérisé en ce que** la butée arrière (2) pour les feuilles ou les butées latérales (3) pour les feuilles sont des poussoirs rectilignes mobiles à la cadence de la machine.

9. Receveur de feuilles sans chaîne selon la revendication 8, **caractérisé en ce que** la butée arrière (2) pour les feuilles et/ou les butées latérales (3) pour les feuilles comportent chacune un dispositif d'entraînement pour produire aussi bien un déplacement de poussée rectiligne qu'un déplacement de réglage.

10. Receveur de feuilles sans chaîne selon l'une des revendications précédentes, **caractérisé en ce que** dans la zone située entre le receveur de feuilles et la machine d'impression (1) sont disposés des rouleaux de transport (11,12) servant à transporter des feuilles (7) depuis la machine d'impression en direction de la butée arrière (2) pour les feuilles, du receveur de feuilles.
